# FASCICULE DE BREVET EUROPEEN

(11) **EP 1 030 130 B1**
(45) Date de publication et mention de la délivrance du brevet: **08.10.2003**
(21) Numéro de dépôt: 00420018.4
(22) Date de dépôt: 26.01.2000
(51) Int. Cl.: F24H 3/00

(54) **Radiateur sèche serviettes à parois en verre**
Handtuchtrockner mit Glasswand
Towel drier with glass panel

(30) Priorité: 19.02.1999 FR 9902264
(43) Date de publication de la demande: 23.08.2000
(73) Titulaire: SEB S.A., 69130 Ecully (FR)
(72) Inventeur: Jacquemin, Philippe, 69540 Irigny (FR); Girard, Bruno, 69390 Vourles (FR); Germain, Jean Claude, 69720 Saint Bonnet de Mure (FR)

(56) Documents cités:
- FR-A- 2 731 311
- US-A- 4 052 588
- US-A- 4 694 146

## Description

La présente invention concerne les radiateurs électriques et plus particulièrement les radiateurs sèche-serviettes.

Le verre utilisé comme matériau de construction des parois de radiateurs a pour avantage sa présentation agréable et ses qualités thermiques dont une effusivité suffisamment faible pour que le toucher à chaud n'entraîne pas des sensations de brûlure trop vives même aux limites que les normes habituelles imposent, et sa forte émissivité.

Aussi on trouve de nombreux appareils chauffants dont les parois accessibles sont en verre. Parmi les appareils destinés au chauffage des locaux on trouve par exemple celui décrit dans le brevet WO9627271 composé de plusieurs vitrages transparents espacés pour favoriser la convection et dont l'un au moins comporte un film chauffant transparent.

On connaît également des radiateurs tels que décrits par exemple dans le brevet DE 4136134 composés d'une plaque de verre en façade, une couche chauffante, une plaque de fond réfléchissante, et une couche pour l'isolation du tout vis à vis du support, généralement un mur contre lequel le radiateur est fixé.

On connaît également de nombreux vitrages chauffants réalisés pour servir de pare brise ou même de panneaux chauffants convecteurs et radiants tels que décrit par exemple dans le brevet FR2652037. Ces vitrages feuilletés comportent une couche intermédiaire chauffante et une couche de matière plastique servant à la liaison.

On connaît également des miroirs chauffants utilisables dans une salle de bain tels que celui décrit dans le brevet FR 2666475 et comportant une couche réfléchissante.

Mais ces appareils ne sont pas adaptés au séchage du linge, en particulier ils n'ont pas de support de serviettes. Par ailleurs dans de nombreuses réalisations la transparence est inutilement maintenue quand on veut réaliser un sèche-serviettes avec ces éléments connus, et la réalisation incompatible avec des séries moyennes ou petites.

Ainsi le brevet US 4052588 décrit un panneau chauffant comportant deux panneaux de verre entre lesquels est disposé un élément chauffant spécialement découpé dans une feuille métallique. Les panneaux de verre légèrement espacés pour ne pas serrer l'élément chauffant sont montés sur un support comportant deux montants latéraux, lesdits montants pouvant être reliés par des barres utilisables pour supporter du linge à sécher.

Par ailleurs on connaît les brevets concernant des sèche serviettes tels que WO9814105 où les parois chauffantes sont métalliques ou en matière plastique, ne profitant pas des qualités des parois en verre.

L'invention ci-après a pour but un sèche-serviettes à parois en verre de construction économique telle qu'elle permette l'utilisation d'éléments fabriqués en grande quantité pour d'autres applications sans nécessiter d'investissements spécifiques lourds

Le but de l'invention est atteint par un radiateur sèche serviette électrique, destiné à être accroché sur une paroi support, comportant un panneau chauffant composé d'au moins un panneau de face avant en verre trempé à l'arrière duquel est collé un élément chauffant en plaque multicouches incorporant un circuit résistif, les faces externes de cette plaque étant auto-adhésives à froid, et d'un deuxième panneau en verre trempé collé à l'arrière.

Cette utilisation d'un élément chauffant auto-adhésif à froid permet une fabrication très simple du panneau chauffant, ne nécessitant pas de cuisson avec des moyens lourds tels que des fours ou des étuves. Le panneau forme un sous ensemble rigide facilement manipulable pendant l'assemblage du radiateur.

L'élément chauffant en plaque multicouches comporte de préférence un circuit chauffant en aluminium adhérant à un premier film en polyéthylènetéréphtalate (PET), un deuxième film en PET étant collé à chaud à l'aide d'un film intermédiaire en polyéthylène sur le circuit chauffant et son premier film support, les faces extérieures des films PET étant rendues adhésives à froid par un film acrylique.

L'élément chauffant auto-adhésif avec ses films en PET et son circuit en aluminium a l'avantage d'être de fabrication et d'utilisation courantes, par exemple pour le chauffage des plafonds ou des murs des locaux. De ce fait il peut être produit économiquement sans nouvel investissement, la température de fonctionnement du radiateur sèche-serviettes étant limitée à une valeur inférieure à celle du ramollissement de l'acrylique.

De préférence les différentes couches de matière plastique et de verre sont de couleurs différentes et plus ou moins denses. Ceci permet des nuances et des combinaisons faciles à diversifier sur les appareils d'une même gamme pour donner l'aspect voulu en face avant.

Eventuellement au moins une des différentes couches ou panneaux en verre comporte des dessins ou des tracés visibles en face avant et/ou est rendue opaque. Par exemple le panneau avant en verre peut être gravé, ou recevoir une sérigraphie et/ou recevoir un émail opaque sur la face arrière.

De préférence la face avant accessible du premier panneau en verre est revêtue d'une couche ayant une fonction anti-salissures. De cette façon l'entretien du sèche-serviettes est facilité. Par exemple la face avant reçoit une fine pellicule de résine époxy, laquelle est moins sensible aux traces de doigts que le verre tout en restant translucide.

Le panneau chauffant est supporté par un cadre écarté de la paroi par un support d'accrochage et comporte deux montants sensiblement verticaux sur lesquels sont fixés un ou des supports de serviettes.

Le panneau chauffant est écarté du mur de quelques centimètres par un support et la puissance ajustée pour que le mur ne reçoive pas trop de rayonnement ce qui évite d'avoir à isoler l'arrière du panneau.

De préférence les deux montants verticaux comportent une gorge qui reçoit et protège la tranche du panneau chauffant.

Le panneau est ainsi immobilisé aussi bien d'avant en arrière que latéralement.

De préférence la fixation du panneau est complétée par deux pions qui traversent partiellement les montants verticaux perpendiculairement à la gorge et s'engagent dans deux alvéoles ménagées dans les bords du panneau chauffant.

Ceci assure le maintien dans tous les sens du panneau dans son plan tout en permettant un jeu de dilatation substantiel dans les gorges des montants.

De préférence le cadre comporte deux règles horizontales dont les sections en U reçoivent les bords supérieur et inférieur du panneau chauffant et dont les extrémités sont encastrées dans les montants.

Ces règles peuvent avoir un rôle de soutien du panneau qu'elles protègent sur ses tranches supérieure et inférieure.

Avantageusement la règle horizontale inférieure est perforée en partie basse de trous répartis sur sa longueur. Cette disposition permet d'évacuer l'eau qui pourrait, à la suite de projections, ruisseler le long du panneau et s'infiltrer entre le panneau chauffant et la règle inférieure.

De préférence les deux montants sont reliés par deux barres métalliques à l'arrière du panneau chauffant sur lesquelles s'accroche le support mural.

Ce sont ces barres qui terminent l'assemblage du panneau sur son cadre et permettent l'accrochage au mur de façon discrète étant cachées par le panneau.

De préférence le support de serviettes comporte au moins une barre horizontale parallèle au plan du panneau chauffant et dont les extrémités rejoignent les montants verticaux.

De préférence le sèche-serviettes comporte une régulation thermostatique dont la commande est située en partie haute de la face avant de l'appareil. De cette façon les utilisateurs ont un accès facile à cette commande et l'éventuel récepteur de télécommande a le meilleur dégagement possible sur l'environnement

L'invention sera mieux comprise au vu de la description qui suit et des dessins annexés.
- La figure 1 est une vue de face d'un sèche serviettes selon l'invention.
- La figure 2 est une vue schématique en coupe d'un sèche serviettes selon l'invention.
- La figure 3 est une vue partielle agrandie de la partie haute de la figure 2
- La figure 4 est une vue partielle agrandie de la partie basse de la figure 2
- La figure 4A est une vue partielle agrandie de la partie basse de la figure 4.
- La figure 5 montre partiellement la position relative de pièces du sèche serviette au moment de leur assemblage.
- La figure 6 montre le pion d'immobilisation du panneau dans les montants.
- La figure 7 montre une solution équivalente à celle de la figure 6.

Dans une réalisation particulière (fig1) le radiateur sèche serviettes est constitué d'un panneau chauffant rectangulaire 1, d'un cadre 2 ayant deux montants 3 et 4 sensiblement verticaux, deux règles une supérieure 5 et une inférieure 6 et deux barres 7 et 8 (fig. 3, 4) reliant les deux montants. Des pions 9 (fig. 6, 7) complètent la fixation du panneau 1 dans le cadre 2. Un support mural 11 (fig. 2) fixé au mur supporte le cadre 2. Des barres 12 parallèles au panneau 1 avantageusement décalées les unes par rapport aux autres servent de support de serviettes. Les barres 12 ont leurs extrémités recourbées jusqu'aux montants 3, 4 sur lesquels elles sont fixées.

Le panneau chauffant 1 est avantageusement constitué de plusieurs couches qui sont d'avant en arrière (fia 4A): un verre trempé 101 d'épaisseur d'environ 4 à 6 millimètres, un élément chauffant 100 en forme de feuille complexe, et un verre trempé 108 d'épaisseur 4 à 6 millimètres, l'élément chauffant 100 comprenant successivement une feuille d'adhésif acrylique 102 d'épaisseur 0.05 à 0.2 millimètres, un film en PET 103 d'épaisseur 0.05 à 0.1 millimètres, un circuit électrique chauffant 104 en aluminium d'épaisseur 0.009 0.012 millimètres adhérant à ce film, une feuille d'adhésif 105 en PE d'épaisseur 0.05 à 0.2 millimètres, un deuxième film en PET 106 d'épaisseur 0.05 à 0.1 millimètres, une feuille d'adhésif acrylique 107 d'épaisseur 0.05 à 0.2 millimètres. Le tout est rendu solidaire par adhérence du verre 101,108 sur les films acryliques 102,107 dès l'assemblage à froid. L'élément chauffant 100 auto adhésif ayant des films PET 103,106 et un circuit en aluminium 104 assemblés à chaud est une fourniture courante, par exemple la référence TI1205512S2AA de la société Techniba.

Les premières couches de verre 101 et de films 102,103 ont des teintes prononcées ou non pour se conjuguer afin d'obtenir en façade des effets de couleurs variés permettant de différencier simplement différents appareils de la gamme et de masquer le circuit chauffant 104. Des dessins peuvent également être vus par transparence du premier verre 101 lequel peut également être gravé.

Avantageusement la face avant accessible en verre 101 est traitée par un revêtement fin d'une résine époxy de façon à la rendre moins sensible aux salissures et particulièrement aux traces de doigts. Ceci est particulièrement utile si la face à un aspect sablé pour supprimer la brillance, cette finition étant très sensible aux salissures.

Le panneau chauffant 1 est maintenu latéralement dans des gorges des montants 3 et 4 du cadre 2. Ces gorges sont visibles sur les vues partielles en coupe 5 à 7. Des pions 9 traversent partiellement les montants 3 et 4 pour s'engager dans une alvéole correspondante 15 du panneau 1 comme on peut le voir en figure 6, ce qui immobilise le panneau 1 verticalement. Une solution équivalente est indiquée en figure 7 où le pion 9 est remplacé par une remontée 9 du fond de gorge.

Le panneau 1 est protégé sur sa tranche à la partie supérieure par une règle métallique 5 dont la section en U permet son emboîtage sur le bord du panneau. La même protection est apportée au bas du panneau 1 par une règle 6. Les règles 5 et 6 s'encastrent dans les montants 3 et 4 par leurs extrémités comme le montre la figure 5 où les pièces sont représentées dans la position qu'elles occupent juste avant l'encastrement. Avantageusement la règle inférieure 6 dont les branches de la section en U sont vers le haut est perforée de plusieurs trous répartis sur sa longueur en partie basse de façon à évacuer l'eau qui viendrait à ruisseler le long du panneau 1 et à s'infiltrer dans la règle.

La fermeture du cadre 2 constitué par les montants 3, 4 et les règles 5, 6 est rendue définitive par des barres métalliques 7, 8 reliant les deux montants 3, 4. Ces barres 7, 8 servent également à l'accrochage du sèche serviettes sur le support mural 11.

Un boîtier de régulation 13 placé en haut et à l'arrière de l'appareil permet de régler l'appareil en agissant sur des commandes 14 traversant le panneau 1.

Le support 11 du sèche serviette l'écarte de sa paroi support de quelques centimètres et la densité de puissance du panneau chauffant est réglée pour que le rayonnement reçu par la paroi support ne soit pas excessif.

On obtient ainsi une construction particulièrement simple et économique à mettre en oeuvre.

## Revendications

1. Radiateur sèche serviette électrique, destiné à être accroché sur une paroi support, **caractérisé en ce qu'**il comporte un panneau chauffant (1) composé d'au moins un panneau de face avant (101) en verre trempé à l'arrière duquel est collé un élément chauffant (100) en plaque multicouches incorporant un circuit résistif (104), les faces externes de cette plaque étant auto-adhésives à froid, et d'un deuxième panneau en verre trempé (108) collé à l'arrière.

2. Radiateur sèche serviette selon la revendication 1 **caractérisé en ce que** l'élément chauffant (100) en plaque multicouches comporte un circuit chauffant (104) en aluminium adhérant à un premier film (103) en polyéthylènetéréphtalate (PET), un deuxième film (106) en PET étant collé à chaud à l'aide d'un film intermédiaire (105) en polyéthylène sur le circuit chauffant (104) et son premier film support (103), les faces extérieures des films PET (103, 106) étant rendues adhésives à froid par un film acrylique (102, 107).

3. Radiateur sèche serviette selon la revendication 2 **caractérisé en ce que** le panneau de verre (101) en face avant est transparent.

4. Radiateur sèche serviette selon l'une des revendications 1 à 3 **caractérisé en ce que** la face avant accessible du premier panneau en verre (101) est revêtue d'une couche ayant au moins une fonction anti-salissures

5. Radiateur sèche serviette selon l'une des revendications 1 à 4 **caractérisé en ce que** le panneau chauffant (1) est supporté par un cadre écarté de la paroi par un support d'accrochage (11) et comporte deux montants sensiblement verticaux (3, 4) sur lesquels sont fixés un ou des supports de serviettes (12).

6. Radiateur sèche serviette selon la revendication 5 **caractérisé en ce que** les deux montants verticaux (3, 4) comportent une gorge qui reçoit et protège la tranche du panneau chauffant (1).

7. Radiateur sèche serviette selon la revendication 6 **caractérisé en ce que** la fixation du panneau (1) est complétée par deux pions (9) qui traversent partiellement les montants verticaux (3, 4) perpendiculairement à la gorge et s'engagent dans deux alvéoles (15) ménagées dans les bords du panneau chauffant (1).

8. Radiateur sèche serviette selon l'une des revendications 5 à 7 **caractérisé en ce que** le cadre (2) comporte deux règles horizontales (5, 6) dont les sections en U reçoivent les bords supérieur et inférieur du panneau chauffant (1) et dont les extrémités sont encastrées dans les montants (3, 4).

9. Radiateur sèche serviette selon la revendication 8 **caractérisé en ce que** la règle horizontale inférieure (6) est perforée en partie basse de trous répartis sur sa longueur.

10. Radiateur sèche serviette selon l'une des revendications 5 à 9 **caractérisé en ce que** les deux montants (3, 4) sont reliés par deux barres métalliques (7, 8) à l'arrière du panneau chauffant (1) sur lesquelles s'accroche le support mural (11).

11. Radiateur sèche serviette selon l'une des revendications 5 à 10 **caractérisé en ce que** le support de serviettes comporte au moins une barre (12) horizontale parallèle au plan du panneau chauffant (1) et dont les extrémités rejoignent les montants verticaux (3, 4).

12. Radiateur sèche serviette selon l'une des revendications précédentes **caractérisé en ce que** le radiateur sèche serviette comporte une régulation thermostatique (13) dont la commande (14) est située en partie haute de la face avant de l'appareil.

## Patentansprüche

1. Elektrischer Handtuchtrocknerradiator, der zum Einhaken an einer Trägerwand bestimmt ist, **dadurch gekennzeichnet, daß** er eine Heiztafel (1) aufweist, die aus wenigstens einer Vorderseitentafel (101) aus gehärtetem Glas, hinter welche ein Heizelement (100) aus einer Mehrschichtplatte geklebt ist, die einen resistiven Kreis (104) umfaßt, wobei die Außenseiten dieser Platte kalt selbsthaftend ist, und einer zweiten Tafel (108) aus gehärtetem Glas besteht, die dahintergeklebt ist.

2. Handtuchtrocknerradiator nach Anspruch 1, **dadurch gekennzeichnet, daß** das Heizelement (100) aus einer Mehrschichtplatte einen Heizstromkreis (104) aus Aluminium aufweist, der an einem ersten Film (103) aus Polyethylenterephthalat (PET) haftet, wobei ein zweiter Film (106) aus PET mit Hilfe eines Zwischenfilms (105) aus Polyethylen auf den Heizstromkreis (104) und seinen ersten Filmträger (103) heißgeklebt ist, wobei die Außenseiten der PET-Filme (103, 106) durch einen Acrylfilm (102, 107) kalthaftend gemacht sind.

3. Handtuchtrocknerradiator nach Anspruch 2, **dadurch gekennzeichnet, daß** die Glastafel (101) an der Vorderseite transparent ist.

4. Handtuchtrocknerradiator nach einem der Ansprüche 1 bis 3, **dadurch gekennzeichnet, daß** die zugängliche Vorderseite der ersten Tafel (101) aus Glas mit einer Schicht überdeckt ist, die wenigstens eine Schmutzabweiserfunktion hat.

5. Handtuchtrocknerradiator nach einem der Ansprüche 1 bis 4, **dadurch gekennzeichnet, daß** die Heiztafel (1) von einem Rahmen gehalten wird, der von der Wand durch einen Einhakhalter (11) beabstandet ist, und zwei im wesentlichen vertikale Streben (3, 4) aufweist, an denen ein oder zwei Handtuchhalter (12) befestigt sind.

6. Handtuchtrocknerradiator nach Anspruch 5, **dadurch gekennzeichnet, daß** die zwei vertikalen Streben (3, 4) eine Kehle aufweisen, die die Platte der Heiztafel (1) aufnimmt und schützt.

7. Handtuchtrocknerradiator nach Anspruch 6, **dadurch gekennzeichnet, daß** die Befestigung der Tafel (1) durch zwei Metallhaken (9) vervollständigt ist, die teilweise die vertikalen Streben (3, 4) senkrecht zu der Kehle durchqueren und in zwei Zellen (15) eingreifen, die in den Rändern der Heiztafel (1) vorgesehen sind.

8. Handtuchtrocknerradiator nach einem der Ansprüche 5 bis 7, **dadurch gekennzeichnet, daß** der Rahmen (2) zwei horizontale Schienen (5, 6) aufweist, deren U-förmige Querschnitte den oberen und den unteren Rand der Heiztafel (1) aufnehmen und deren Enden in die Streben (3, 4) eingelassen sind.

9. Handtuchtrocknerradiator nach Anspruch 8, **dadurch gekennzeichnet, daß** die untere horizontale Schiene (6) am unteren Teil von Löchern perforiert ist, die über ihre Länge verteilt sind.

10. Handtuchtrocknerradiator nach einem der Ansprüche 5 bis 9, **dadurch gekennzeichnet, daß** die beiden Streben (3, 4) durch zwei Metallstangen (7, 8) hinter der Heiztafel (1) verbunden sind, in welche der Wandträger (11) einhakt.

11. Handtuchtrocknerradiator nach einem der Ansprüche 5 bis 10, **dadurch gekennzeichnet, daß** der Handtuchhalter wenigstens eine horizontale Stange (12) aufweist, die parallel zu der Ebene der Heiztafel (1) ist und deren Enden mit den vertikalen Streben (3, 4) verbunden sind.

12. Handtuchtrocknerradiator nach einem der vorhergehenden Ansprüche, **dadurch gekennzeichnet, daß** der Handtuchtrocknerradiator eine Thermostatregelung (13) aufweist, deren Steuerung am oberen Teil der Vorderseite der Vorrichtung liegt.

## Claims

1. An electric towel dryer for securing to a supporting wall, the dryer being **characterized in that** it comprises a heating panel (1) made up of at least one front face panel (101) of toughened glass with stuck on the back thereof a heater element (100) in the form of a multilayer plate incorporating a resistive circuit (104), the outside faces of said plate being adhesive when cold, and a second panel of toughened glass (108) stuck at the back.

2. A towel dryer according to claim 1, **characterized in that** the heater element (100) in the form of a multilayer plate comprises a heater circuit (104) of aluminum adhering to a first film (103) of polyethylene terephthalate (PET), a second film (106) of PET being hot-stuck using an intermediate film (105) of polyethylene to the heater circuit (104) and its first support film (103), the outside faces of the PET films (103, 106) being made to be adhesive when cold by an acrylic film (102, 107).

3. A towel dryer according to claim 2, **characterized in that** the front face glass panel (101) is transparent.

4. A towel dryer according to any one of claims 1 to 3, **characterized in that** the accessible front face of the first glass panel (101) is coated in a layer having at least an anti-dirtying function.

5. A towel dryer according to any one of claims 1 to 4, **characterized in that** the heater panel (1) is supported by a frame spaced apart from the wall by a support bracket (11) and comprising two substantially vertical uprights (3, 4) with one or more towel (12) supports fixed thereon.

6. A towel dryer according to claim 5, **characterized in that** the two vertical uprights (3, 4) include respective grooves which receive and protect edges of the heater panel (1).

7. A towel dryer according to claim 6, **characterized in that** the fastening of the panel (1) further includes two pegs (9) passing part way through the vertical uprights (3, 4) perpendicularly to the grooves therein, and engaging in two recesses (15) formed in the edges of the heater panel (1).

8. A towel dryer according to any one of claims 5 to 7, **characterized in that** the frame (2) has two horizontal strips (5, 6) of channel section receiving the top and bottom edges of the heater panel (1) with their ends being engaged in the uprights (3, 4).

9. A towel dryer according to claim 8, **characterized in that** the bottom horizontal strip (6) is perforated in its bottom portion by holes that are distributed along its length.

10. A towel dryer according to any one of claims 5 to 9, **characterized in that** the two uprights (3, 4) are connected by two metal bars (7, 8) to the back of the heater panel (1) for engaging the wall support bracket (11).

11. A towel dryer according to any one of claims 5 to 10, **characterized in that** the towel support comprises at least one horizontal bar (12) parallel to the plane of the heater panel (1) and having ends that meet the vertical uprights (3, 4).

12. A towel dryer according to any preceding claim, **characterized in that** the towel dryer includes thermostatic regulation (13) with a control (14) situated in the top portion of the front face of the appliance.
